# FASCICULE DE BREVET EUROPEEN

(11) **EP 2 796 065 B1**
(45) Date de publication et mention de la délivrance du brevet: **13.01.2016**
(21) Numéro de dépôt: 13165602.7
(22) Date de dépôt: 26.04.2013
(51) Int. Cl.: A44C 17/04, A44C 27/00, B22D 19/00, G04B 37/22

(54) **Pièce de décoration sertie invisible**
Unsichtbares eingepresstes Dekorteil
Invisible set decoration element

(43) Date de publication de la demande: 29.10.2014
(73) Titulaire: Omega SA, 2500 Biel/ Bienne 4 (CH)
(72) Inventeur: Lauper, Stéphane, 2016 Cortaillod (CH); Kissling, Gregory, 2532 Macolin (CH); Winkler, Yves, 3185 Schmitten (CH); Dubach, Alban, 2502 Bienne (CH); Bourban, Stewes, 1589 Chabrey (CH); Blaser, Lionel, 2035 Corcelles (CH)
(74) Mandataire: Ravenel, Thierry Gérard Louis

(56) Documents cités:
- EP-A1- 2 327 323
- US-A1- 2006 037 361

## Description

### Domaine de l'invention

L'invention se rapporte à une pièce de décoration serti invisible et, plus précisément, une pièce de décoration notamment pour un article de joaillerie ou de bijouterie formant un pavé de pierres apte à décorer une surface.

### Arrière plan de l'invention

Il est connu de sertir des pierres précieuses, semi-précieuses ou synthétiques à l'aide de griffes, de grains ou de rails. Il existe également des sertis du type invisible qui solidarisent les pierres par leur culasse ou par leur couronne. Dans l'état actuel des techniques de serti invisible, il existe de nombreuses méthodes (par fraisage, coulée, clipsage, vissage, etc.) qui selon des systèmes bien définis présentent de multiples inconvénients : les natures, géométries et dimensions des pierres sont souvent limitées, les hauteurs, les profondeurs et les angles des gorges sont souvent contraignantes, les rayures, égrisures et fissures de pierres lors des opérations existent, voire même les réparations lors d'un changement de pierre occasionnent des égrisures sur les pierres annexes, etc.. Aussi, la majorité de ces méthodes demandent, durant l'opération de sertissage, l'intervention manuelle d'un sertisseur. Même si ce dernier est hautement qualifié, le risque de perte, de rayure, de fissuration ou d'égrisure des pierres est permanent. Il existe une autre méthode de sertissage invisible par voie galvanique décrit dans le brevet EP 2 327 323 A1. Cette méthode qui demande la déposition d'une première couche conductrice sur les pierres peut, selon la nature et l'épaisseur de la couche déposée, perturber l'effet esthétique attendu et rendre obligatoire la déclaration de la notion de « coating » sur les pierres, ce qui pour un serti invisible avec des pierres précieuses, rend l'objet final moins noble. Aussi, cette méthode nécessite une bonne connaissance électrochimique.

### Résumé de l'invention

Le but de la présente invention est de pallier tout ou partie les inconvénients cités précédemment proposant un procédé de fabrication industriel permettant d'obtenir un montage homogène des pierres, une diversité de forme, une précision améliorée,une fixation de meilleure qualité à moindre coût et une qualité esthétique moins contraignante au niveau des réglementations gemologiques.

A cet effet, l'invention concerne une pièce de décoration comportant plusieurs pierres et un dispositif de fixation des pierres l'une par rapport à l'autre. Le dispositif de fixation comporte une base unique en un premier matériau permettant d'attacher toutes pierres les unes par rapport aux autres par l'une de leurs faces, les feuilletis de pierres sont montés bord à bord les uns par rapport aux autres afin que ladite base unique soit masquée, caractérisée en ce que le premier matériau est un alliage au moins partiellement amorphe.

Dans un autre mode de réalisation avantageux, la base unique permet d'attacher toutes pierres les unes par rapport aux autres par leur culasse.

Dans un autre mode de réalisation avantageux, la base unique recouvre la totalité des culasses desdites pierres.

Dans un autre mode de réalisation avantageux, la base unique laisse non recouverte une partie des culasses desdites pierres.

Dans un autre mode de réalisation avantageux, la base unique permet d'attacher toutes pierres les unes par rapport aux autres par leur couronne.

Dans un autre mode de réalisation avantageux, la base unique recouvre la totalité des couronnes desdites pierres.

Dans un autre mode de réalisation avantageux, la base unique laisse non recouverte une partie des couronnes desdites pierres.

Dans un autre mode de réalisation avantageux, la base unique permet d'attacher plusieurs pierres de sorte que certaines pierres soient fixées par leur culasse et que certaines pierres soient fixées par leur couronne.

Dans un autre mode de réalisation avantageux, la base unique recouvre la totalité des culasses de certaines pierres et la totalité des couronnes de certaines autres pierres.

Dans un autre mode de réalisation avantageux, la base unique laisse non recouverte une partie des culasses de certaines pierres et non recouverte une partie des couronnes de certaines autres pierres.

Dans un autre mode de réalisation avantageux, le dispositif de fixation comporte au moins une gorge réalisée dans au moins une des pierres au niveau de leur culasse afin que la base unique, de forme au moins partiellement correspondante à chaque culasse, forme au moins un crochet pour chacune desdites au moins une des pierres.

Dans un autre mode de réalisation avantageux, le dispositif de fixation comporte au moins une gorge réalisée dans au moins une des pierres au niveau de leur couronne afin que la base unique, de forme au moins partiellement correspondante à chaque couronne, forme au moins un crochet pour chacune desdites au moins une des pierres.

Dans un autre mode de réalisation avantageux, ladite au moins une gorge forme deux rainures dans deux faces de la culasse.

Dans un autre mode de réalisation avantageux, ladite au moins une gorge forme deux rainures dans deux faces de la couronne.

Dans un autre mode de réalisation avantageux, le premier matériau est un matériau métallique totalement amorphe.

Dans un autre mode de réalisation avantageux, le premier matériau comporte au moins un élément qui est du type précieux, compris dans la liste comportant l'or, le platine, le palladium, le rhénium, le ruthénium, le rhodium, l'argent, l'iridium ou l'osmium. Dans un autre mode de réalisation avantageux, le premier matériau est un alliage amorphe possédant une température de transition vitreuse égale ou inférieure à 450 °C.

L'invention concerne également une pièce d'horlogerie caractérisée en ce qu'elle comporte, rapportée, au moins une pièce de décoration selon l'invention.

L'invention concerne également un article de joaillerie ou de bijouterie caractérisée en ce qu'il comporte, rapportée, au moins une pièce de décoration conforme à l'invention.

L'invention concerne également un procédé de fabrication d'une pièce de décoration caractérisé en ce qu'il comporte les étapes suivantes :
a) se munir de plusieurs pierres ;
b) solidariser une première face de chaque pierre contre un support, les feuilletis des pierres étant montés bord à bord les uns par rapport aux autres afin de former un pavé de pierres;
c) recouvrir avec un premier matériau au moins une partie d'une seconde face des pierres afin de former une base unique, ledit premier matériau étant un alliage métallique au moins partiellement amorphe.
d) retirer la pièce de décoration ainsi formée par désolidarisation de chacune desdites premières faces par rapport au support.

Dans un mode de réalisation avantageux, le procédé comprend, entre l'étape a) et l'étape b), l'étape suivante :
e) graver au moins une gorge dans les culasses et/ou les couronnes desdites pierres afin que la base unique réalisée lors de l'étape c) remplisse chacune desdites au moins une gorge en formant un crochet de fixation.

Dans un autre mode de réalisation avantageux, le procédé comporte, entre l'étape c) et l'étape d), l'étape suivante :
g) former un cadre autour dudit pavé afin de circonscrire le dépôt de l'étape c) au-dessus desdites culasses et/ou des dites couronnes des pierres.

Dans un autre mode de réalisation avantageux, la première face est la table de la pierre, la seconde face étant la culasse de la pierre.

Dans un autre mode de réalisation avantageux, la première face est la culasse de la pierre, la seconde face étant la table de la pierre .

Dans un autre mode de réalisation avantageux, la première face est la culasse de la pierre ou la table de la pierre, la seconde face étant la table de la pierre ou la culasse de la pierre.

L'invention concerne également un procédé de fabrication d'une pièce de décoration caractérisé en ce qu'il comporte les étapes suivantes :
1) se munir d'un support pourvu d'un logement ;
2) recouvrir au moins partiellement le logement avec un premier matériau, ledit premier matériau étant un alliage métallique au moins partiellement amorphe
3) former dans ledit premier matériau, au moins un trou muni de moyens de fixation;
4) sertir dans ledit au moins un trou au moins un pierre muni d'au moins une gorge de sorte à provoquer une déformation élastique des moyens de fixation jusqu'à ce qu'un retour élastique s'exerce lorsque les moyens de fixation se trouvent en regard de ladite au moins une gorge;
5) retirer la pièce de décoration ainsi formée par désolidarisation du premier matériau sertie desdites pierres par rapport au support.

Dans un autre mode de réalisation avantageux, l'étape de recouvrement c) ou 2) consiste en une application du premier matériau par formage à chaud.

Dans un autre mode de réalisation avantageux, l'étape de recouvrement c) ou 2) consiste en une application du premier matériau par coulée ou injection.

Dans un autre mode de réalisation avantageux, l'étape de recouvrement c) ou 2) consiste en une application du premier matériau par densification de poudre.

Dans un autre mode de réalisation avantageux, ledit premier matériau est totalement amorphe.

Dans un autre mode de réalisation avantageux, le premier matériau comporte au moins un élément qui est du type précieux, compris dans la liste comportant l'or, le platine, le palladium, le rhénium, le ruthénium, le rhodium, l'argent, l'iridium ou l'osmium.

Dans un autre mode de réalisation avantageux, le premier matériau est dans un alliage amorphe possédant une Tg égale où inférieure à 450 °C

Dans un autre mode de réalisation avantageux, le procédé comprend en outre une étape finale consistant à cristalliser le premier matériau.

Dans un autre mode de réalisation avantageux, le ledit premier matériau est un alliage métallique apte à devenir amorphe à une vitesse de refroidissement inférieure à 100'000°C/sec

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation en perspective d'une étape de fixation de pierres selon l'invention ;
- la figure 2 est une représentation en coupe de la fin de l'étape de fixation selon l'invention ;
- la figure 3 est une représentation partielle agrandie de la figure 2 ;
- la figure 4 est une représentation de la figure 3 selon une alternative de l'invention ;
- la figure 5 et 7 sont des représentations similaire à la figure 3 du dépôt de matière selon l'invention ;
- la figure 6 est une représentation en perspective d'une deuxième étape de dépôt selon l'invention ;
- la figure 8 est une représentation en coupe d'une pièce de décoration selon l'invention ;
- la figure 9 est une représentation en coupe d'une pièce de décoration selon une autre alternative de l'invention ;
- la figure 10 est une représentation vue de dessus d'une pièce de décoration selon l'invention ;
- la figure 11 est une représentation vue de dessus d'une pièce de décoration selon une variante de l'invention ;
- la figure 12 est une représentation vue de dessus d'une pièce de décoration selon une autre variante de l'invention ;
- les figures 13 à 16 sont une représentation d'une possibilité du procédé selon l'invention ;
- les figures 17 à 20 sont une représentation d'une possibilité du procédé selon un autre mode de réalisation de l'invention ;et
- la figure 21 est une représentation vue de dessus d'une pièce de décoration dans laquelle les pierres sont placées aléatoirement;

### Description détaillée des modes de réalisation préférés

Comme illustré aux figures 8 à 12, l'invention se rapporte à des pièces de décoration généralement annotées 1, 3 et 5 pouvant être rapportées, notamment, sur des articles de joaillerie ou de bijouterie et des pièces d'horlogerie (notamment au niveau du cadran et de l'habillage). Cependant, ces pièces de décoration 1, 3, 5 ne sauraient se limiter aux applications ci-dessus. A titre d'exemple, les pièces de décoration 1, 3, 5 pourraient également être rapportées sur d'autres objets comme, par exemple, des lunettes.

Plus particulièrement, l'invention se rapporte à un dispositif de fixation 7 ,7' du type serti invisible permettant d'attacher plusieurs pierres 2 précieuses, semi-précieuses ou synthétiques par une de leurs faces comme leur culasse 4 et/ou leur couronne de manière à ce que les feuilletis 6 des pierres 2 (également appelés rondistes) soient montés bord à bord afin que les tables 8 des pierres 2 soient sensiblement parallèles voir coplanaires.

Ainsi, quelles que soient la distribution et/ou la forme des pierres 2 utilisées comme illustrés par exemple aux figures 10 à 12, le dispositif de fixation 7, 7' comporte une base unique 9, 9' attachant les pierres 2 les unes par rapport aux autres de manière très précise. Avantageusement selon l'invention et contrairement à ce qui est habituellement réalisé pour fabriquer un serti invisible, la matière de la base 9, 9' est apportée et non enlevée puis déformée au fur et à mesure.

On comprend immédiatement que la base unique 9, 9' permet ainsi de parfaitement recouvrir les culasses 4 des pierres 2 avec un minimum de contraintes mécaniques transmis aux pierres. Bien entendu, il est envisageable que les pierres 2 soient attachées par leur couronne c'est-à-dire que la base unique 9, 9' permet de parfaitement recouvrir les couronnes des pierres 2. De même, il est possible que le dispositif de fixation 7 ,7' du type serti invisible permette d'attacher plusieurs pierres 2 de sorte que certaines pierres soient fixées à la base unique 9, 9' par leur culasse 4 et que certaines pierres soient fixées à la base unique 9, 9' par leur couronne. Cette alternance de fixation par couronne ou culasse peut être aléatoire. Dans le reste de la description, il ne sera décrit que le dispositif de fixation 7, 7' comporte une base unique 9, 9' attachant les pierres 2 les unes par rapport aux autres par leur culasse 4.

Ainsi, avantageusement selon l'invention, la base 9, 9' est nativement de forme correspondante aux culasses 4 des pierres 2 quelles que soient les dispersions de ces dernières. Cela est rendu possible par l'utilisation d'un procédé de fabrication selon l'invention qui sera expliqué ci-après et qui comporte notamment une étape de recouvrement de matière.

Dans un premier mode de réalisation illustré à la figure 8, le dispositif de fixation 7 comporte une base unique 9 recouvrant la totalité des culasses 4 des pierres 2. Ce premier mode de réalisation engendre une esthétique très homogène de la pièce de décoration 1, 3, 5.

Dans un deuxième mode de réalisation illustré à la figure 9, le dispositif de fixation 7' comporte une base unique ne recouvrant pas la totalité des culasses 4 des pierres 2. Comme illustré à la figure 9, la base unique 9' forme ainsi un maillage qui suit le feuilletis 6 des pierres 2. Ce deuxième mode de réalisation permet d'améliorer la réflexion interne totale des pierres 2 utilisées pour la pièce de décoration 1, 3, 5. Il permet aussi de ne pas avoir à ouvrir la base unique par voie mécanique, par exemple, à l'aide d'un outil de sertisseur, et ainsi d'éviter de rayer les pierres.

La pièce de décoration 1, 3, 5 ainsi formée, même selon des formes plus ou moins complexes, comme, par exemple, une forme 3 en vague illustrée à la figure 11, une forme 5 sans symétrie particulière illustrée à la figure 12 ou une forme 1 totalement symétrique illustrée à la figure 10, peut, par conséquent, être facilement rapportée sur un produit final par l'intermédiaire de sa base unique 9, 9'.

Selon une alternative de l'invention visible aux figures 3, 8 et 9, dans le but d'améliorer la force d'attache du dispositif de fixation 7, 7', chacune des culasses 4 des pierres 2 comporte au moins une gorge 10. Du fait que la base 9, 9' corresponde parfaitement à la forme de la culasse 4 des pierres 2, on comprend que la base 9, 9' forme alors des crochets qui maintiennent plus fermement chaque pierre 2 par sa culasse 4. Préférentiellement, chaque pierre 2 comporte deux gorges 10 sur deux facettes opposées de sa culasse 4. Cependant, chaque gorge peut, également, former une rainure périphérique sur chaque culasse 4 afin de rendre maximale la force d'attache mécanique du dispositif de fixation 7, 7'. Bien entendu, si les pierres 2 sont fixées à la base unique 9, 9' par leur couronne, ladite au moins une gorge 10 est située sur ladite couronne.

Selon une autre alternative de l'invention, la base unique 9, 9' peut également directement former le corps du produit final ce qui évite d'avoir à rapporter la pièce de décoration 1, 3, 5 sur un autre corps.

Avantageusement, le matériau appliqué, appelé premier matériau, est un matériau amorphe ou partiellement amorphe. Ce matériau est préférentiellement un alliage métallique. Le terme partiellement amorphe indique que pour un bloc de matière, le pourcentage de quantité de matière dudit bloc présentant l'état amorphe est suffisant pour que le bloc en lui-même présente les caractéristiques spécifiques aux métaux et alliages métalliques amorphes. Les matériaux amorphes ont l'avantage de pouvoir être facilement mis en forme en dessus de leur température de transition vitreuse Tg. Ils ont également l'avantage de présenter très peu de retrait dimensionnel lors de leur solidification, ceci en raison de l'absence de cristallisation. De même, il peut être possible d'utiliser un métal précieux ou un de ces alliages afin de donner un caractère noble à ladite pièce décorative. Ainsi, le métal précieux ou un de ces alliages est compris dans la liste comportant l'or, le platine, le palladium, le rhénium, le ruthénium, le rhodium, l'argent, l'iridium ou l'osmium..

Le procédé d'invention va maintenant être expliqué en relation avec les figures 1 à 9 et 13. Dans une première étape, le procédé consiste à se munir de pierres 2 dont les feuilletis 6 autorisent leur montage bord à bord afin, par exemple, d'obtenir les variantes de réalisation des figures 10, 11 et 12, c'est-à-dire un plan homogène de pierres 2.

Dans une deuxième étape, les pierres 2 sont solidarisées les unes après les autres sur un support 12. De plus, comme mieux visible à la figure 2, la face 15 où sont rapportées les pierres 2 doit comporter une bonne planéité. Préférentiellement, chaque pierre 2 est solidarisée par une première face sur la face 15 du support 12 par collage de sa table 8 au moyen d'une colle résistante aux températures, type epoxy utilisées lors de l'application du métal. Bien entendu, d'autres types de solidarisation compatibles avec le reste des étapes du procédé ou même d'autres types de colle sont envisageables. De plus, il peut être envisagé que le support 12 comprend des creusures réalisées pour que la table 8 de chaque pierre 2 s'y insère. Les pierres 2 sont alors toutes placées dans une creusure ce qui limite la liberté de mouvement desdites pierres 2.

Les figures 3 et 4 représentent un agrandissement focalisé sur les feuilletis 6 des pierres 2 selon deux alternatives de l'invention expliquées ci-dessus. On comprend ainsi immédiatement que la précision de taille des feuilletis 6 ou rondistes des pierres 2 a une très grande importance. En effet, selon l'invention les feuilletis 6 doivent être montés bord à bord afin de limiter la grandeur des interstices entre les pierres 2. Ces feuilletis montés bord à bords forment des semblants de creusures 4.

Ainsi, comme expliqué ci-dessus, dans le cas où on ne souhaite pas améliorer la force d'attache du dispositif de fixation 7, 7', les pierres 2 ne comportent pas de gorges 10 et sont amenées les unes contre les autres au niveau de leurs feuilletis 6 comme illustré aux figures 1 et 4. Dans ce cas, on comprend que seules les interactions chimiques entre les matériaux assurent la fixation des pierres.

Dans le cas où on souhaite améliorer la force d'attache du dispositif de fixation 7, 7', une étape intermédiaire entre la première étape et la seconde étape de solidarisation est nécessaire. L'étape intermédiaire est destinée à graver au moins une gorge 10 dans au moins une partie des culasses 4 des pierres 2. Ainsi, lors de la deuxième étape ou étape de solidarisation, les pierres 2 sont amenées les unes contre les autres au niveau de leurs feuilletis 6 comme illustré aux figures 1 et 5. Dans l'exemple de réalisation de la figure 5, on peut voir que les gorges 10 de deux pierres 2 se font vis-à-vis.

Dans l'exemple illustré à la figure 1, on peut voir que le support 12 peut également comporter un gabarit 14 de forme dédiée pour aider à démarrer le plan de pierres 2. Ce gabarit 14 peut ainsi former une équerre comme à la figure 1 pour former une pièce de décoration 1 symétrique ou un corps courbe pour former une pièce de décoration 3 en vague. A la fin de la seconde étape, comme illustré à la figure 1, on obtient donc un pavé de pierres 2 solidarisées par leur table 8 sur la face 15 du support 12. Il est bien entendu envisageable que le support 12 et le gabarit 14 ne forment qu'une seule et même pièce. Cependant, de manière préférée, le gabarit est composé de plusieurs éléments formant un cadre 16 agencé pour circonscrire l'alliage amorphe au-dessus desdites culasses des pierres 2 comme visible aux figures 6 et 7.

Le procédé 21 se poursuit avec une étape destinée à former l'unique base 9, 9' sur une seconde face des pierres 2.

Une des méthodes pour déposer le matériau constitutif de la base 9, 9' consiste à utiliser le formage à chaud.

Les figures 13 à 16 représentent de manière simplifiée les étapes permettant de réaliser cette base unique 9, 9'.

Au préalable, il est nécessaire de réaliser une préforme en alliage métallique amorphe. Cette préforme 6a peut être réalisée par différentes techniques telles que par exemple l'injection dans un moule de forme, le formage à chaud au-dessus de Tg, l'étampage de bande, ou encore par usinage. Une fois cette préforme réalisée, elle est placée au-dessus des pierres 2 et peut être en appui sur le gabarit 14 ou le cadre 16 comme visible à la figure 14.

L'ensemble est alors chauffé à une température supérieure à la température de transition vitreuse Tg, permettant ainsi une diminution de la viscosité de la préforme, puis une pression est exercée. Une fois ces conditions réunies, la pression exercée sur la préforme visqueuse permet à l'alliage amorphe visqueux de recouvrir toute la surface des pierres 2 et donc de remplir les creusures 6a formées par les feuilletis bords à bords comme visible à la figure 15. Ensuite, lorsque les creusures 6a sont remplies, on refroidit l'ensemble afin de conserver l'état amorphe de l'alliage.

Ce type de matériaux convient bien du fait que la forte diminution de leur viscosité lorsqu'ils sont chauffés en-dessus de leur Tg entraîne la diminution de la contrainte à appliquer pour assurer le remplissage des creusures 6a avec l'alliage métallique amorphe. De ce fait, les pierres ne risquent pas de se briser bien qu'une opération de pressage soit effectuée. D'autre part, cette diminution de la viscosité permet à l'alliage métallique amorphe de s'insérer dans chaque relief de cet assemblage de pierres 2 et donc d'en prendre tous les contours. Un autre avantage de ce mode de réalisation est qu'il peut être réalisé à des températures relativement basses, ce qui permet d'éviter la dégradation des pierres ainsi que de diminuer les risques de rupture des pierres en raison des chocs thermiques. A cet effet, des alliages métalliques amorphes ayant des températures de transition vitreuse Tg comprises entre 100 et 450°C pourront être préférentiellement utilisés.

Bien entendu, d'autres types de mise en forme sont possibles comme la mise en forme par coulée ou injection. Ce procédé consiste à chauffer une préforme métallique au-dessus de son point de fusion et couler ou injecter le liquide ainsi obtenu sur les pierres 2. Dans ce cas présent, il peut être envisagé que le cadre 16 ait une hauteur au moins égale à celle des pierres 2. Il forme alors un espace 17 qui sera rempli d'alliage fondu. Une fois l'espace 17 rempli, une étape de refroidissement jusqu'à une température inférieure à Tg est effectuée afin d'éviter la cristallisation de l'alliage pour enfin obtenir une creusure 6a remplie d'alliage métallique amorphe ou partiellement amorphe. Contrairement aux métaux cristallins, les alliages métalliques amorphes permettent ce mode de réalisation et ceci pour deux raisons principales. Premièrement parce qu'ils ne présentent que très peu de retrait de solidification en comparaison des métaux cristallins, respectivement environ 0.5% et 4-7%. Ceci permet d'assurer une très bonne cohésion entre les pierres et le métal amorphe, donc une très bonne tenue. Deuxièmement parce que les températures de fusion des métaux amorphes sont, pour une famille d'alliages donnée, largement inférieures à celles des métaux cristallins. Par exemple, les alliages de platine cristallins ont un point de fusion de l'ordre de 1600-1700°C alors que les alliages de platine amorphes de composition PtCuNiP ont un point de fusion d'environ 600°C. Ceci permet donc de simplifier considérablement l'outillage utilisé et surtout de préserver l'intégrité des pierres et notamment des diamants qui se décomposent vers 600-800°C dans l'air.

Bien entendu, la mise en forme par densification de poudre est envisageable. Le procédé de densification de poudre consiste à introduire une poudre métallique, ayant la capacité de devenir amorphe à des vitesses de refroidissement inférieures ou égales à 100'000°C/sec,dans l'espace 17 formé par le support 2 et le cadre 16 et à la consolider par un apport d'énergie tel un four, un faisceau laser, un faisceau ionique ou tout autre moyen thermique.

Bien entendu, la quantité de premier matériau c'est-à-dire d'alliage métallique amorphe peut être calculée pour ne former qu'une couche dont l'épaisseur est inférieure à celle des pierres 2 voir inférieure à la moitié de la hauteur des pierres 2 comme visible à la figure 7. Cette couche peut épouser la forme des pierres 2.

Dans l'alternative illustrée à la figure 9 dans laquelle la base unique 9' forme ainsi un maillage qui suit le feuilletis 6 des pierres 2, un élément pochoir est utilisé. Cet élément pochoir se présente sous la forme d'une plaque comprenant des orifices prenant la forme du maillage qui suit le feuilletis 6 des pierres 2. Ce pochoir est placé préalablement sur les pierres 2 avant que l'étape de formage à chaud,de coulée ou de frittage ait lieu. Ce pochoir est préférentiellement réalisé de sorte à pouvoir se dissoudre chimiquement. Alternativement, dans le cas du formage à chaud, le préforme est réalisée de sorte à présenter la forme du maillage qui suit le feuilletis 6 des pierres 2. Il suffit alors de placer cette préforme sur les pierres au niveau du feuilletis 6 des pierres 2 et de réaliser l'opération de formage à chaud. On pourrait même envisager que l'opération de coulée se fait par une machine qui va verser le métal en fusion directement au niveau du maillage qui suit le feuilletis 6 des pierres 2.

Selon une autre alternative de l'invention, la base unique 9, 9' peut également directement former le corps du produit final ce qui évite d'avoir à rapporter la pièce de décoration 1, 3, 5 sur un autre corps.

Par la suite, une étape de désolidarisation est réalisée. Cette étape de désolidarisation consiste à séparer l'ensemble formé par les pierres 2 et la base unique 9, 9' du support 12 et du gabarit 14 pour obtenir la pièce de décoration de la figure 16. Pour cela, il peut être prévu plusieurs solutions.

Une première solution consiste à simplement désassembler le support et le gabarit de l'ensemble formé par les pierres 2 et la base unique 9, 9'. Dans le cas où les pierres 2 sont collées à la table 15 du support 12, un agent chimique peut être utilisé pour dissoudre la colle.

Une seconde solution consiste à dissoudre ledit gabarit et le support 12. En effet, le gabarit 14 et le support 12 sont réalisés dans un matériau pouvant se dissoudre.

Un autre mode de réalisation, visible aux figures 17 à 20, peut être utilisé. Ce mode de réalisation consiste à profiter de la grande déformation élastique des alliages amorphes, typiquement 2%, contrairement aux alliages cristallins qui se déforment plastiquement à partir de 0.5 %.

Pour cela, une première étape consiste à se munir d'un support 120 présentant un logement 121.

Dans le logement 121 du support 120, un dépôt 22 de premier matériau qui est un matériau métallique amorphe ou partiellement amorphe est déposé comme visible à la figure 18. Ce dépôt 22 de matériau métallique amorphe peut être réalisé par les méthodes de formage à chaud ou de coulée ou d'injection ou de densification de poudre décrites précédemment.

Ensuite, l'étape suivante consiste à usiner ce dépôt 22 pour réaliser des trous 23 dans lesquels les pierres 2 viendront à être serties comme visible à la figure 19. Cette figure décline une version avec des pierres serties par leur culasse mais on pourrait très bien imaginer des pierres serties par leur couronne ou encore un dispositif aléatoire avec des pierres serties par leur couronne et leur culasse. Cet usinage peut être réalisé de plusieurs façons. D'une part il peut être fait par enlèvement de matière par laser ou par foret.

Cet usinage peut être également réalisé en utilisant les propriétés du métal amorphe. En effet, ce dernier voit sa viscosité diminuée lorsqu'il est chauffé à une température située entre sa température de transition vitreuse Tg et sa température de cristallisation Tx. Un outil ayant la géométrie négative du trou est appliqué, avec une certaine force, sur le métal amorphe remplissant la creusure. Il est ainsi possible d'éviter les étapes d'usinage qui peuvent être difficiles selon les alliages amorphes utilisés.

Avantageusement selon ce mode de réalisation, un moyen de fixation 24 est agencé au niveau du flanc 23a de chaque trou 23. Ce moyen de fixation 24 consiste en au moins une excroissance faite de matière avec le matériau du dépôt 22.

La méthode de sertissage consiste alors à presser la pierre 2 dans le trou. Par déformation élastique, les moyens de fixation se déforment permettant l'insertion de ladite pierre. Lorsque l'excroissance se trouve en regard de la gorge 10 de la pierre 2, un retour élastique s'exerce de sorte que l'excroissance s'insère dans la gorge 10 et permette de maintenir définitivement celui-ci comme visible à la figure 20.

Préférentiellement, les dimensions du logement 121 sont calculées de sorte que la hauteur du logement soit au moins égale à celle des pierres 2 et que la largueur et/ou la longueur soient au moins égales à celles de l'ensemble des pierres 2 misent bord à bord.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

## Revendications

1. Pièce de décoration (1, 3, 5) comportant plusieurs pierres (2) et un dispositif de fixation (7, 7') des pierres (2) l'une par rapport à l'autre le dispositif de fixation (7, 7') comporte une base unique (9, 9') en un premier matériau permettant d'attacher toutes pierres (2) les unes par rapport aux autres par l'une de leurs faces, les feuilletis (6) de pierres (2) sont montés bord à bord les uns par rapport aux autres afin que ladite base unique soit masquée, **caractérisée en ce que** le premier matériau est un alliage au moins partiellement amorphe.

2. Pièce (1, 3, 5) selon la revendication précédente, **caractérisée en ce que** la base unique (9) permettant d'attacher toutes pierres (2) les unes par rapport aux autres par leur culasse (4).

3. Pièce (1, 3, 5) selon la revendication 1, **caractérisée en ce que** la base unique (9) permet d'attacher toutes pierres (2) les unes par rapport aux autres par leur couronne.

4. Pièce (1, 3, 5) selon la revendication 1, **caractérisée en ce que** la base unique (9) permet d'attacher plusieurs pierres (2) de sorte que certaines pierres (2) soient fixées par leur culasse et que certaines pierres (2) soient fixées par leur couronne.

5. Pièce (1, 3, 5) selon la revendication 2, **caractérisée en ce que** la base unique (9) recouvre la totalité des culasses (4) desdites pierres.

6. Pièce (1, 3, 5) selon la revendication 2, **caractérisée en ce que** la base unique (9') laisse non recouverte une partie des culasses (4) desdites pierres.

7. Pièce (1, 3, 5) selon la revendication 3, **caractérisée en ce que** la base unique (9) recouvre la totalité des couronnes desdites pierres.

8. Pièce (1, 3, 5) selon la revendication 3, **caractérisée en ce que** la base unique (9') laisse non recouverte une partie des couronnes (4) desdites pierres.

9. Pièce (1, 3, 5) selon la revendication 2, **caractérisée en ce que** le dispositif de fixation (7, 7') comporte au moins une gorge (10) réalisée dans au moins une des pierres (2) au niveau de leur culasse (4) afin que la base unique (9, 9'), de forme au moins partiellement correspondante à chaque culasse (4), forme au moins un crochet pour chacune desdites au moins une des pierres (2).

10. Pièce (1, 3, 5) selon la revendication 3, **caractérisée en ce que** le dispositif de fixation (7, 7') comporte au moins une gorge (10) réalisée dans au moins une des pierres (2) au niveau de leur couronne afin que la base unique (9, 9'), de forme au moins partiellement correspondante à chaque couronne, forme au moins un crochet pour chacune desdites au moins une des pierres (2).

11. Pièce (1, 3, 5) selon la revendication 9, **caractérisée en ce que** ladite au moins une gorge (10) forme deux rainures dans deux faces de la culasse (4).

12. Pièce (1, 3, 5) selon la revendication 10, **caractérisée en ce que** ladite au moins une gorge (10) forme deux rainures dans deux faces de la couronne.

13. Pièce (1, 3, 5) selon l'une des revendications précédentes, **caractérisée en ce que** le premier matériau est un matériau métallique totalement amorphe.

14. Pièce (1, 3, 5) selon l'une des revendications précédentes, **caractérisée en ce que** le premier matériau comporte au moins un élément qui est du type précieux, compris dans la liste comportant l'or, le platine, le palladium, le rhénium, le ruthénium, le rhodium, l'argent, l'iridium ou l'osmium.

15. Pièce (1, 3, 5) selon l'une des revendications 1 à 14, **caractérisée en ce que** le premier matériau est un alliage amorphe possédant une température de transition vitreuse inférieure ou égale à 450°C.

16. Pièce d'horlogerie **caractérisée en ce qu'**elle comporte, rapportée, au moins une pièce de décoration (1, 3, 5) conforme à l'une des revendications précédentes.

17. Article de joaillerie ou de bijouterie **caractérisé en ce qu'**il comporte, rapportée, au moins une pièce de décoration (1, 3, 5) conforme à l'une des revendications 1 à 15.

18. Procédé de fabrication d'une pièce de décoration (1, 3, 5) **caractérisé en ce qu'**il comporte les étapes suivantes :
a) se munir de plusieurs pierres (2) ;
b) solidariser une première face de chaque pierre (2) contre un support (12), les feuilletis (6) des pierres (2) étant montés bord à bord les uns par rapport aux autres afin de former un pavé de pierres (2) ;
c) déposer une couche d'un premier matériau sur au moins une partie d'une seconde face de la pierre afin de former une base unique (9, 9'), ledit premier matériau étant un alliage métallique au moins partiellement amorphe
d) retirer la pièce de décoration (1, 3, 5) ainsi formée par désolidarisation de chacune desdites secondes faces par rapport au support (12).

19. Procédé de fabrication d'une pièce de décoration (1, 3, 5) **caractérisé en ce qu'**il comporte les étapes suivantes :
1) se munir d'un support (120) pourvu d'un logement (122)
2) déposer une couche d'un premier matériau dans le logement, ledit premier matériau étant un alliage métallique au moins partiellement amorphe
3) former dans ledit premier matériau, au moins un trou (23) muni de moyens de fixation (24);
4) sertir dans ledit au moins un trou (23) au moins un pierre (2) muni d'au moins une gorge (10) de sorte à provoquer une déformation élastique des moyens de fixation (24) jusqu'à ce qu'un retour élastique s'exerce lorsque les moyens de fixation (24) se trouvent en regard de ladite au moins une gorge (10);
5) retirer la pièce de décoration (1, 3, 5) ainsi formée par désolidarisation de chacune desdites pierres serties par rapport au support (120).

20. Procédé (21) selon la revendication 18, **caractérisé en ce qu'**il comporte, entre l'étape a) et l'étape b), l'étape suivante :
e) graver au moins une gorge (10) dans des culasses (4) desdites pierres afin que la base unique (9, 9') déposée lors de l'étape c) remplisse chacune desdites au moins une gorge (10) en formant un crochet de fixation.

21. Procédé selon la revendication 18, **caractérisé en ce qu'**il comporte, entre l'étape c) et l'étape d), l'étape suivante :
g) former un cadre (16) autour dudit pavé afin de circonscrire le dépôt de l'étape c) au-dessus desdites culasses des pierres (2).

22. Procédé selon la revendication 18, **caractérisé en ce que** la première face est la table de la couronne, la seconde face étant la culasse (4).

23. Procédé selon la revendication 18, **caractérisé en ce que** la première face est la culasse (4), la seconde face étant la table de la couronne.

24. Procédé selon la revendication 18, **caractérisé en ce que** la base unique (9) permet d'attacher plusieurs pierres (2) de sorte que certaines pierres (2) soient fixées par leur culasse et que certaines pierres (2) soient fixés par leur couronne.

25. Procédé selon l'une des revendications 18 ou 19, **caractérisée en ce que** l'étape de recouvrement c) ou 2) consiste en une application du premier matériau par formage à chaud.

26. Procédé selon l'une des revendications 18 ou 19, **caractérisée en ce que** l'étape de recouvrement c) ou 2) consiste en une application du premier matériau par coulée ou injection.

27. Procédé selon l'une des revendications 18 ou 19, **caractérisée en ce que** l'étape de recouvrement c) ou 2) consiste en une application du premier matériau par densification de poudre.

28. Procédé selon l'une des revendications 18 à 27, **caractérisée en ce que** ledit premier matériau est totalement amorphe.

29. Procédé selon l'une des revendications 18 à 28, **caractérisé en ce que** le premier matériau comporte au moins un élément qui est du type précieux, compris dans la liste comportant l'or, le platine, le palladium, le rhénium, le ruthénium, le rhodium, l'argent, l'iridium ou l'osmium.

30. Procédé de sertissage selon l'une des revendications 18 à 29, **caractérisé en ce qu'**il comprend en outre une étape finale consistant à cristalliser le premier matériau.

31. Procédé de sertissage selon l'une des revendications 18 à 30, **caractérisé en ce que** le premier matériau est un alliage amorphe possédant une température de transition vitreuse inférieure ou égale à 450°C.

32. Procédé de sertissage selon l'une des revendications 18 à 31, **caractérisé en ce que** le ledit premier matériau est un alliage métallique apte à devenir amorphe à une vitesse de refroidissement inférieure à 100'000°C/sec

## Patentansprüche

1. Verzierungsteil (1, 3, 5), das mehrere Steine (2) und eine Vorrichtung (7, 7') zum Befestigen der Steine (2) relativ zueinander umfasst, wobei die Befestigungsvorrichtung (7, 7') eine alleinige Basis (9, 9') aus einem ersten Material umfasst, die ermöglicht, sämtliche Steine (2) relativ zueinander an einer ihrer Flächen zu befestigen, wobei die Kanten (6) der Steine (2) relativ zueinander Rand an Rand montiert sind, damit die alleinige Basis verdeckt ist, **dadurch gekennzeichnet, dass** das erste Material eine wenigstens teilweise amorphe Legierung ist.

2. Teil (1, 3, 5) nach dem vorhergehenden Anspruch, **dadurch gekennzeichnet, dass** die alleinige Basis (9) ermöglicht, sämtliche Steine (2) relativ zueinander durch ihren Pol (4) zu befestigen.

3. Teil (1, 3, 5) nach Anspruch 1, **dadurch gekennzeichnet, dass** die alleinige Basis (9) ermöglicht, sämtliche Steine (2) relativ zueinander durch ihre Rundiste zu befestigen.

4. Teil (1, 3, 5) nach Anspruch 1, **dadurch gekennzeichnet, dass** die alleinige Basis (9) ermöglicht, mehrere Steine (2) zu befestigen, derart, dass bestimmte Steine (2) durch ihren Pol befestigt sind und bestimmte Steine (2) durch ihre Rundiste befestigt sind.

5. Teil (1, 3, 5) nach Anspruch 2, **dadurch gekennzeichnet, dass** die alleinige Basis (9) sämtliche Pole (4) der Steine abdeckt.

6. Teil (1, 3, 5) nach Anspruch 2, **dadurch gekennzeichnet, dass** die alleinige Basis (9') einen Teil der Pole (4) der Steine unabgedeckt lässt.

7. Teil (1, 3, 5) nach Anspruch 3, **dadurch gekennzeichnet, dass** die alleinige Basis (9) die Gesamtheit der Rundisten der Steine abdeckt.

8. Teil (1, 3, 5) nach Anspruch 3, **dadurch gekennzeichnet, dass** die alleinige Basis (9') einen Teil der Rundisten (4) der Steine unabgedeckt lässt.

9. Teil (1, 3, 5) nach Anspruch 2, **dadurch gekennzeichnet, dass** die Befestigungsvorrichtung (7, 7') wenigstens eine Kehle (10) aufweist, die in wenigstens einem der Steine (2) auf Höhe ihres Pols (4) verwirklicht ist, damit die alleinige Basis (9, 9'), deren Form wenigstens teilweise jedem Pol (4) entspricht, wenigstens einen Haken für jeden des wenigstens einen der Steine (2) bildet.

10. Teil (1, 3, 5) nach Anspruch 3, **dadurch gekennzeichnet, dass** die Befestigungsvorrichtung (7, 7') wenigstens eine Kehle (10) aufweist, die in wenigstens einem der Steine (2) auf Höhe ihrer Rundiste verwirklicht ist, damit die alleinige Basis (9, 9'), deren Form wenigstens teilweise jeder Rundiste entspricht, wenigstens einen Haken für jeden des wenigstens einen der Steine (2) bildet.

11. Teil (1, 3, 5) nach Anspruch 9, **dadurch gekennzeichnet, dass** die wenigstens eine Kehle (10) zwei Rillen in zwei Flächen des Pols (4) bildet.

12. Teil (1, 3, 5) nach Anspruch 10, **dadurch gekennzeichnet, dass** die wenigstens eine Kehle (10) zwei Rillen in zwei Flächen der Rundiste bildet.

13. Teil (1, 3, 5) nach einem der vorhergehenden Ansprüche, **dadurch gekennzeichnet, dass** das erste Material ein vollständig amorphes Metallmaterial ist.

14. Teil (1, 3, 5) nach einem der vorhergehenden Ansprüche, **dadurch gekennzeichnet, dass** das erste Material wenigstens ein Element des edlen Typs ist, das in der Liste enthalten ist, die umfasst: Gold, Platin, Palladium, Rhenium, Ruthenium, Rhodium, Silber, Iridium oder Osmium.

15. Teil (1, 3, 5) nach einem der Ansprüche 1 bis 14, **dadurch gekennzeichnet, dass** das erste Material eine amorphe Legierung ist, die eine Glasübergangstemperatur besitzt, die kleiner oder gleich 450 °C ist.

16. Zeitmessgerät, **dadurch gekennzeichnet, dass** es angefügt wenigstens ein Verzierungsteil (1, 3, 5) nach einem der vorhergehenden Ansprüche enthält.

17. Juwelier- oder Schmuckgegenstand, **dadurch gekennzeichnet, dass** er angefügt wenigstens ein Verzierungsteil (1, 3, 5) nach einem der Ansprüche 1 bis 15 umfasst.

18. Verfahren zum Herstellen eines Verzierungsteils (1, 3, 5), **dadurch gekennzeichnet, dass** es die folgenden Schritte umfasst:
a) Bereitstellen mehrerer Steine (2);
b) Befestigen einer ersten Fläche jedes Steins (2) an einem Träger (12), wobei die Kanten (6) der Steine (2) relativ zueinander Rand an Rand montiert sind, um ein Pave (2) zu bilden;
c) Ablagern einer Schicht eines ersten Materials wenigstens auf einem Teil einer zweiten Fläche des Steins, um eine alleinige Basis (9, 9') zu bilden, wobei das erste Material eine wenigstens teilweise amorphe Metalllegierung ist;
d) Zurückziehen des somit gebildeten Verzierungsteils (1, 3, 5), durch Lösen jeder der zweiten Flächen in Bezug auf den Träger (12).

19. Verfahren zum Herstellen eines Verzierungsteils (1, 3, 5), **dadurch gekennzeichnet**, das es die folgenden Schritte umfasst:
1) Bereitstellen eines Trägers (120), der mit einem Aufnahmeraum (122) versehen ist;
2) Ablagern einer Schicht aus einem ersten Material in dem Aufnahmeraum, wobei das erste Material eine wenigstens teilweise amorphe Metalllegierung ist,
3) Bilden in dem ersten Material wenigstens eines Lochs (23), das mit Befestigungsmitteln (24) versehen ist;
4) Einfassen wenigstens eines Steins (2), der mit wenigstens einer Kehle (10) versehen ist, in das wenigstens eine Loch (23), derart, dass eine elastische Verformung der Befestigungsmittel (24) hervorgerufen wird, bis eine elastische Rückkehr erfolgt, wenn sich die Befestigungsmittel (24) gegenüber der wenigstens einen Kehle (10) befinden;
5) Zurückziehen des so gebildeten Verzierungsteils (1, 3, 5) durch Lösen jedes der eingefassten Steine in Bezug auf den Träger (120).

20. Verfahren (21) nach Anspruch 18, **dadurch gekennzeichnet, dass** es zwischen dem Schritt a) und dem Schritt b) den folgenden Schritt umfasst:
e) Stechen wenigstens einer Kehle (10) in die Pole (4) der Steine, damit die alleinige Basis (9, 9'), die im Schritt c) abgelagert wird, jede der wenigstens einen Kehle (10) füllt und dadurch einen Befestigungshaken bildet.

21. Verfahren nach Anspruch 18, **dadurch gekennzeichnet, dass** es zwischen dem Schritt c) und dem Schritt d) den folgenden Schritt umfasst:
g) Bilden eines Rahmens (16) um das Pavé, um die Ablagerung des Schrittes c) über den Polen der Steine (2) zu begrenzen.

22. Verfahren nach Anspruch 18, **dadurch gekennzeichnet, dass** die erste Fläche der Boden der Rundiste ist, während die zweite Fläche der Pol (4) ist.

23. Verfahren nach Anspruch 18, **dadurch gekennzeichnet, dass** die erste Fläche der Pol (4) ist, während die zweite Fläche der Boden der Rundiste ist.

24. Verfahren nach Anspruch 18, **dadurch gekennzeichnet, dass** die alleinige Basis (9) ermöglicht, mehrere Steine (2) in der Weise zu befestigen, dass bestimmte Steine (2) durch ihren Pol befestigt sind und bestimmte Steine (2) durch ihre Rundiste befestigt sind.

25. Verfahren nach einem der Ansprüche 18 oder 19, **dadurch gekennzeichnet, dass** der Abdeckschritt c) oder 2) aus einer Anwendung eines ersten Materials durch Warmformung besteht.

26. Verfahren nach einem der Ansprüche 18 oder 19, **dadurch gekennzeichnet, dass** der Abdeckschritt c) oder 2) aus einer Anwendung des ersten Materials durch Gießen oder Einspritzen besteht.

27. Verfahren nach einem der Ansprüche 18 oder 19, **dadurch gekennzeichnet, dass** der Abdeckschritt c) oder 2) aus einer Anwendung des ersten Materials durch Pulververdichtung besteht.

28. Verfahren nach einem der Ansprüche 18 bis 27, **dadurch gekennzeichnet, dass** das erste Material vollständig amorph ist.

29. Verfahren nach einem der Ansprüche 18 bis 28, **dadurch gekennzeichnet, dass** das erste Material wenigstens ein Element umfasst, das vom edlen Typ ist, das in der Liste enthalten ist, die umfasst: Gold, Platin, Palladium, Rhenium, Ruthenium, Rhodium, Silber, Iridium oder Osmium.

30. Einfassverfahren nach einem der Ansprüche 18 bis 29, **dadurch gekennzeichnet, dass** es außerdem einen letzten Schritt umfasst, der darin besteht, das erste Material kristallisieren zu lassen.

31. Einfassverfahren nach einem der Ansprüche 18 bis 30, **dadurch gekennzeichnet, dass** das erste Material eine amorphe Legierung ist, die eine Glasübergangstemperatur besitzt, die kleiner oder gleich 450 °C ist.

32. Einfassverfahren nach einem der Ansprüche 18 bis 31, **dadurch gekennzeichnet, dass** das erste Material eine Metalllegierung ist, die bei einer Abkühlungsgeschwindigkeit, die kleiner als 100000 °C/s ist, amorph werden kann.

## Claims

1. Decorative piece (1, 3, 5) comprising a plurality of stones (2) and a device (7, 7') for fixing the stones (2) relative to each other, the fixing device (7, 7') comprises a single base (9, 9') made of a first material which makes it possible to attach all the stones (2) relative to each other by one of their faces, the kites (6) of stones (2) are mounted edge to edge relative to each other so that said single base is masked, **characterised in that** the first material is an at least partially amorphous alloy.

2. Piece (1, 3, 5) according to the preceding claim, **characterised in that** the single base (9) makes it possible to attach all the stones (2) relative to each other by their culet (4).

3. Piece (1, 3, 5) according to claim 1, **characterised in that** the single base (9) makes it possible to attach all the stones (2) relative to each other by their crown.

4. Piece (1, 3, 5) according to claim 1, **characterised in that** the single base (9) makes it possible to attach a plurality of stones (2) so that certain stones (2) are fixed by their culet and certain stones (2) are fixed by their crown.

5. Piece (1, 3, 5) according to claim 2, **characterised in that** the single base (9) covers the totality of the culets (4) of said stones.

6. Piece (1, 3, 5) according to claim 2, **characterised in that** the single base (9') leaves a part of the culets (4) of said stones uncovered.

7. Piece (1, 3, 5) according to claim 3, **characterised in that** the single base (9) covers the totality of the crowns of said stones.

8. Piece (1, 3, 5) according to claim 3, **characterised in that** the single base (9') leaves a part of the crowns (4) of said stones uncovered.

9. Piece (1, 3, 5) according to claim 2, **characterised in that** the fixing device (7, 7') comprises at least one undercut (10) produced in at least one of the stones (2) at the level of their culet (4) so that the single base (9, 9'), of a shape corresponding at least partially to each culet (4), forms at least one hook for each of said at least one of the stones (2).

10. Piece (1, 3, 5) according to claim 3, **characterised in that** the fixing device (7, 7') comprises at least one undercut (10) produced in at least one of the stones (2) at the level of their crown so that the single base (9, 9'), of a shape corresponding at least partially to each crown, forms at least one hook for each of said at least one of the stones (2).

11. Piece (1, 3, 5) according to claim 9, **characterised in that** said at least one undercut (10) forms two grooves in two faces of the culet (4).

12. Piece (1, 3, 5) according to claim 10, **characterised in that** said at least one undercut (10) forms two grooves in two faces of the crown.

13. Piece (1, 3, 5) according to one of the preceding claims, **characterised in that** the first material is a totally amorphous metallic material.

14. Piece (1, 3, 5) according to one of the preceding claims, **characterised in that** the first material comprises at least one element which is of the precious type, included in the list comprising gold, platinum, palladium, rhenium, ruthenium, rhodium, silver, iridium or osmium.

15. Piece (1, 3, 5) according to one of the claims 1 to 14, **characterised in that** the first material is an amorphous alloy having a glass transition temperature which is less than or equal to 450°C.

16. Timepiece, **characterised in that** it comprises, set-in, at least one decorative piece (1, 3, 5) according to one of the preceding claims.

17. Jewellery or gemstone article, **characterised in that** it comprises, set-in, at least one decorative piece (1, 3, 5) according to one of the claims 1 to 15.

18. Method for manufacturing a decorative piece (1, 3, 5), **characterised in that** it comprises the following steps:
a) providing a plurality of stones (2);
b) making a first face of each stone (2) integral against a support (12), the kites (6) of the stones (2) being mounted edge to edge relative to each other so as to form a paved setting of stones (2);
c) depositing a layer of a first material on at least one part of a second face of the stone so as to form a single base (9, 9'), said first material being a metallic alloy which is at least partially amorphous;
d) withdrawing the thus formed decorative piece (1, 3, 5) by separating each of said second faces relative to the support (12).

19. Method for manufacturing a decorative piece (1, 3, 5), **characterised in that** it comprises the following steps:
1) providing a support (120) provided with a housing (122);
2) depositing a layer of a first material in the housing, said first material being a metallic alloy which is at least partially amorphous;
3) forming, in said first material, at least one hole (23) provided with fixing means (24);
4) setting, in said at least one hole (23), at least one stone (2) provided with at least one undercut (10) so as to induce elastic deformation of the fixing means (24) until elastic resilience is exerted when the fixing means (24) are situated opposite said at least one undercut (10);
5) withdrawing the thus formed decorative piece (1, 3, 5) by separating each of said set stones relative to the support (120).

20. Method (21) according to claim 18, **characterised in that** it comprises, between step a) and step b), the following step:
e) engraving at least one undercut (10) in the culets (4) of said stones so that the single base (9, 9') deposited during step c) fills each of said at least one undercut (10) whilst forming a fixing hook.

21. Method according to claim 18, **characterised in that** it comprises, between step c) and step d), the following step:
g) forming a frame (16) around said paved setting in order to surround the deposit of step c) above said culets of the stones (2).

22. Method according to claim 18, **characterised in that** the first face is the table of the crown, the second face being the culet (4).

23. Method according to claim 18, **characterised in that** the first face is the culet (4), the second face being the table of the crown.

24. Method according to claim 18, **characterised in that** the single base (9) makes it possible to attach a plurality of stones (2) so that certain stones (2) are fixed by their culet and certain stones (2) are fixed by their crown.

25. Method according to one of the claims 18 or 19, **characterised in that** covering step c) or 2) consists of an application of the first material by hot forming.

26. Method according to one of the claims 18 or 19, **characterised in that** the covering step c) or 2) consists of an application of the first material by casting or injection.

27. Method according to one of the claims 18 or 19, **characterised in that** the covering step c) or 2) consists of an application of the first material by powder sintering.

28. Method according to one of the claims 18 to 27, **characterised in that** said first material is totally amorphous.

29. Method according to one of the claims 18 to 28, **characterised in that** the first material comprises at least one element which is of the precious type, included in the list comprising gold, platinum, palladium, rhenium, ruthenium, rhodium, silver, iridium or osmium.

30. Setting method according to one of the claims 18 to 29, **characterised in that** it comprises in addition a final step consisting of crystallising the first material.

31. Setting method according to one of the claims 18 to 30, **characterised in that** the first material is an amorphous alloy which has a glass transition temperature of less than or equal to 450°C.

32. Setting method according to one of the claims 18 to 31, **characterised in that** said first material is a metallic alloy which is able to become amorphous at a cooling rate of less than 100.000°C/sec.
